# EUROPÄISCHE PATENTANMELDUNG

(11) **EP 4 756 142 A1**
(43) Veröffentlichungstag der Anmeldung: **10.06.2026**
(21) Anmeldenummer: 24217233.6
(22) Anmeldetag: 03.12.2024
(51) Int. Cl.: E03F 5/04, E03C 1/122

(54) **SANITÄRE BODENABLAUFVORRICHTUNG**

(71) Anmelder: Hansgrohe SE, 77761 Schiltach (DE)
(72) Erfinder: Weißer, Hannes, 77716 Haslach (DE); Armbruster, Stefan, 77756 Hausach (DE); Mantel, Ralf, 77756 Hausach (DE)
(74) Vertreter: Patentanwälte Ruff, Wilhelm, Beier, Dauster & Partner mbB

(57) **Zusammenfassung**

2.1. Die Erfindung bezieht sich auf eine sanitäre Bodenablaufvorrichtung mit einem Ablaufgehäusekörper (1), einem Eintrittsbecken (2) im Ablaufgehäusekörper und einem Fluideinlass (3) in das Eintrittsbecken.

2.2. Die erfindungsgemäße Bodenablaufvorrichtung umfasst des Weiteren ein Austrittsbecken (5), eine Schmutzfilteranordnung (6), über die das Austrittsbecken mit dem Eintrittsbecken in Fluidverbindung steht, einen Fluidauslass (7) aus dem Austrittsbecken und einen Überlaufauslass (4) aus dem Eintrittsbecken.

2.3. Verwendung z.B. als Bodenablauf in Duschräumen.

## Beschreibung

Die Erfindung bezieht sich auf eine sanitäre Bodenablaufvorrichtung nach dem Oberbegriff des Anspruchs 1.

Derartige gattungsgemäße Bodenablaufvorrichtungen beinhalten somit einen Ablaufgehäusekörper, ein Eintrittsbecken im Ablaufgehäusekörper und einen Fluideinlass in das Eintrittsbecken. Über den Fluideinlass in das Eintrittsbecken gelangendes Wasser wird von dort weiter abgeführt. Bodenablaufvorrichtungen dieser und ähnlicher Art werden beispielsweise für Bodenabläufe in Duschräumen, Badewannen, Waschbecken und dgl. verwendet. Das Eintrittsbecken kann z.B. von einem Siphon, der als Geruchsverschluss fungiert, gebildet oder diesem nachgeschaltet sein.

In der Offenlegungsschrift WO 2014/067616 A1 ist eine gattungsgemäße Bodenablaufvorrichtung offenbart, die zur Montage unterhalb von Abflüssen, insbesondere von ebenerdigen Duscheinrichtungen, eingerichtet ist und eine liegend angeordnete Pumpe umfasst, mit der in einem als Eintrittsbecken fungierenden Sammelraum befindliches Wasser abgepumpt werden kann, wobei sich ein Ansaugbereich der Pumpe im Eintrittsbecken und ein elektrische Bauteile der Pumpe aufweisendes Pumpenteil in einer gegenüber dem Eintrittsbecken wasserdicht abgedichteten Pumpenkammer befinden. Dadurch kann das im Sammelraum gesammelte Wasser auch unter Überwindung einer Höhendifferenz aus der Bodenablaufvorrichtung herausbefördert werden.

Der Erfindung liegt als technisches Problem die Bereitstellung einer sanitären Bodenablaufvorrichtung der eingangs genannten Art zugrunde, die gegenüber dem oben erwähnten Stand der Technik weitergehende Vorteile bietet, insbesondere im Hinblick auf eine erweiterte Funktionalität der Bodenablaufvorrichtung.

Die Erfindung löst dieses Problem durch die Bereitstellung einer sanitären Bodenablaufvorrichtung mit den Merkmalen des Anspruchs 1. Vorteilhafte Weiterbildungen der Erfindung sind in den Unteransprüchen angegeben, deren Wortlaut hiermit durch Verweis zum Bestandteil der Beschreibung gemacht wird. Dies schließt insbesondere auch alle Ausführungsformen der Erfindung ein, die sich aus den Merkmalskombinationen ergeben, die durch die Rückbezüge in den Unteransprüchen definiert sind.

Erfindungsgemäß beinhaltet die sanitäre Bodenablaufvorrichtung somit in Ergänzung ihrer gattungsgemäßen, oben erwähnten Komponenten ein Austrittsbecken im Ablaufgehäusekörper, eine Schmutzfilteranordnung, über die das Austrittsbecken mit dem Eintrittsbecken in Fluidverbindung steht, einen Fluidauslass aus dem Austrittsbecken und einen Überlaufauslass aus dem Eintrittsbecken.

Dieser erfindungsgemäße Aufbau der Bodenablaufvorrichtung ermöglicht es, das in die Bodenablaufvorrichtung gelangende Fluid, insbesondere Wasser aus einem Duschraum, einer Badewanne oder einem Waschbecken, durch die Schmutzfilteranordnung von Schmutz, insbesondere grobem Schmutz, zu befreien, indem sich dieser Schmutz an der Schmutzfilteranordnung abscheidet. Das solchermaßen gefilterte Fluid gelangt ins Austrittsbecken und kann über den Fluidauslass aus diesem entnommen werden. Das dem Austrittsbecken entnommene, von Schmutz bzw. Grobschmutz befreite Fluid kann einer geeigneten Verwendung zugeführt werden, beispielsweise im Fall von Wasser als sogenanntes Grauwasser für Toilettenspülungen und Waschmaschinen und zur Gartenbewässerung. Der Überlaufauslass kann als ein Not- bzw. Ersatzauslass fungieren, wenn bzw. soweit das Fluid nicht über die Schmutzfilteranordnung aus dem Eintrittsbecken in das Austrittsbecken gelangen kann, z.B. weil das Fluid zu stark verschmutzt ist oder sich die Schmutzfilteranordnung zugesetzt hat.

Die Schmutzfilterung direkt durch die Bodenablaufvorrichtung macht eine Schmutzfilterung in einer der Bodenablaufvorrichtung nachgelagerten Einrichtung, wie beispielsweise einer Grauwasseraufbereitungsanlage, überflüssig. Zudem erleichtert die Schmutzabscheidung noch im Bereich der Bodenablaufvorrichtung die Weiterbeförderung des dadurch schmutzbefreiten Fluids zu einer nachgeschalteten Fluidnutzungseinrichtung. Im Übrigen weist die erfindungsgemäße Bodenablaufvorrichtung aufgrund ihrer gattungsgemäßen Merkmale die damit einhergehenden Funktionen und Eigenschaften auf, wie dem Fachmann an sich bekannt.

In einer Weiterbildung der Erfindung weist die Bodenablaufvorrichtung ein Sammelbecken auf, das durch eine Filtertrennwandeinheit der Schmutzfilteranordnung in das Eintrittsbecken und das Austrittsbecken unterteilt ist. Das Eintrittsbecken und das Austrittsbecken werden somit gemeinsam vom Sammelbecken gebildet, wobei die Filtertrennwandeinheit zur Aufteilung des Sammelbeckens in das Eintrittsbecken und das Austrittsbecken fungiert. Alternativ kann das Austrittsbecken vom Eintrittsbecken beabstandet und mit diesem beispielsweise über einen fluidverbindenden Kanal verbunden sein.

In einer Ausgestaltung der Erfindung sind das Eintrittsbecken und das Austrittsbecken zumindest abschnittweise hintereinander, nebeneinander und/oder übereinander im Ablaufgehäusekörper angeordnet, und die Filtertrennwandeinheit beinhaltet mindestens eine horizontal verlaufende Filterwand und/oder eine vertikal verlaufende Filterwand und/oder eine schräg verlaufende Filterwand zwischen dem Eintrittsbecken und dem Austrittsbecken. Dies stellt eine vorteilhafte räumliche Anordnung von Eintrittsbecken und Austrittsbecken im Ablaufgehäusekörper dar. Je nach der geometrischen Gestaltung des Eintrittsbeckens und des Austrittsbeckens und je nach Anwendungsfall besitzt die Filtertrennwandeinheit eine oder mehrere Filterwände, von denen wenigstens eine horizontal oder vertikal oder schräg verläuft und als Trennwand von Eintrittsbecken und Austrittsbecken fungiert. Unter horizontal bzw. vertikal ist hierbei die räumliche Orientierung der jeweiligen Filterwand in einer Einbau- und Gebrauchslage der Bodenablaufvorrichtung und insbesondere des Ablaufgehäusekörpers zu verstehen. Beim schrägen Verlauf besitzt die Filterwand eine Erstreckungskomponente sowohl in horizontaler Richtung als auch in vertikaler Richtung, d.h. die Filterwand verläuft in diesem Fall unter einem Schrägwinkel zur Vertikalen bzw. Horizontalen. Die Filterwand kann als herausnehmbares Bauteil ausgestaltet sein, so dass eine vorteilhaft einfache Reinigung der Filtertrennwandeinheit ermöglicht wird.

In einer weiteren Ausgestaltung der Erfindung umfasst die Filtertrennwandeinheit mindestens zwei in Fluidströmungsrichtung beabstandet hintereinanderliegende Filterwände. Diese Maßnahme ermöglicht eine gestufte Filterwirkung der Schmutzfilteranordnung durch die zwei oder mehr Filterwände, die vom Fluid seriell nacheinander durchströmt werden. Die beiden seriell angeordneten Filterwände können je nach Bedarf und Anwendungsfall als solche mit gleicher oder unterschiedlicher Filterwirkung realisiert sein, beispielsweise eine feiner filternde Filterwand hinter einer grober filternden Filterwand. In alternativen Ausführungen umfasst die Filtertrennwandeinheit in Fluidströmungsrichtung nur eine einzelne Filterwand, wenn dies für entsprechende Anwendungen ausreicht.

In einer anderen weiteren Ausgestaltung der Erfindung umfasst die Filtertrennwandeinheit einen Filterkorb, dessen Korbinnenraum das Eintrittsbecken bildet. Dies stellt eine herstellungstechnisch einfache und für die Filterwirkung vorteilhafte Realisierung der Filtertrennwandeinheit dar. Denn der Filterkorb kann vorzugsweise sowohl mit seinem Korbboden als auch mit seinen Korbseitenwänden zur Filterwirkung beitragen, indem die betreffenden Bereiche als Filterwände bzw. Filterflächen ausgeführt sind. Das Austrittsbecken kann in diesem Fall das Eintrittsbecken unterseitig und/oder an einer, mehreren oder allen Seiten umgeben. In alternativen Ausführungen kann die Filtertrennwandeinheit z.B. durch eine einzelne Filterplatte bzw. Filterfläche realisiert sein. Der Filterkorb kann als herausnehmbares Bauteil ausgestaltet sein, so dass eine vorteilhaft einfache Reinigung der Filtertrennwandeinheit ermöglicht wird.

In einer anderen weiteren Ausgestaltung der Erfindung umfasst das Eintrittsbecken einen neben dem Austrittsbecken angeordneten Eintrittsbeckenteil und einen mit diesem in Fluidverbindung stehenden, über dem Austrittsbecken angeordneten weiteren Eintrittsbeckenteil, wobei die horizontal verlaufende Filterwand das Austrittsbecken vom darüber angeordneten weiteren Eintrittsbeckenteil trennt. Dadurch kann das Fluid z.B. in den Eintrittsbeckenteil neben dem Austrittsbecken zuströmen und von dort in den weiteren Eintrittsbeckenteil über dem Austrittsbecken gelangen und dabei die horizontale Filterwand überschwemmen und durch diese hindurch in das Austrittsbecken gelangen. Überschüssiges oder gröber verschmutztes Fluid kann über den Überlaufauslass abgeführt werden, der zu diesem Zweck z.B. aus dem über dem Austrittsbecken liegenden weiteren Eintrittsbeckenteil aus der Bodenablaufvorrichtung führt.

In noch einer anderen weiteren Ausgestaltung der Erfindung umfasst der Überlaufauslass eine vom Austrittsbecken lateral und/oder vertikal beabstandete Überlaufauslassöffnung und/oder eine Überlaufwandung, der in Fluidströmungsrichtung eine Überlaufkammer nachgeschaltet ist, aus der eine Überlaufauslassöffnung abführt. Die Überlaufwandung kann optional eine Seitenwand des Austrittsbeckens bilden. Dies stellt funktionell günstige Ausführungen für den Überlaufauslass dar, über den das Fluid aus dem Eintrittsbecken abgelassen werden kann, falls der Fluidströmungsfluss vom Eintrittsbecken in das Austrittsbecken behindert bzw. blockiert ist. Vorzugsweise befindet sich die Überlaufauslassöffnung auf einer geeigneten Überlaufhöhe des Eintrittsbeckens, die über einem maximal gewünschten Füllstandspegel des Eintrittsbeckens liegt. Im Fall der Überlaufwandung hat diese analog eine Wandhöhe, mit der ein gewünschter maximaler Fluidpegel im Eintrittsbecken eingestellt werden kann. Vorteilhaft kann die Überlaufwandung bei Bedarf gleichzeitig als eine dichte Seitenwand des Austrittsbeckens fungieren.

In einer Weiterbildung der Erfindung beinhaltet die Bodenablaufvorrichtung eine Förderpumpe, die mit einem Fluideintrittsteil im Austrittsbecken angeordnet oder an den Fluidauslass angekoppelt ist. In dieser Ausführung ermöglicht die Bodenablaufvorrichtung ein Abpumpen des gefilterten Fluids aus dem Austrittsbecken. Je nach Bedarf und Anwendungsfall ist die Förderpumpe als Druckpumpe oder Saugpumpe ausgeführt. Im Fall der Druckpumpe ist diese vorzugsweise mit ihrem Fluideintrittsteil im Austrittsbecken angeordnet. Im Fall der Saugpumpe ist diese vorzugsweise mit ihrem Fluideintrittsteil an den Fluidauslass des Austrittsbeckens angekoppelt. In alternativen Ausführungen ist die Bodenablaufvorrichtung ohne Förderpumpe ausgeführt, wenn dies für entsprechende Anwendungen nicht erforderlich ist oder wenn sich eine Förderpumpe, insbesondere eine Saugpumpe, in einer der Bodenablaufvorrichtung nachgeschalteten Einrichtung befindet.

In einer Ausgestaltung der Erfindung ist die Förderpumpe im Ablaufgehäusekörper angeordnet. Dies stellt eine vorteilhafte Integration der Förderpumpe in die Bodenablaufvorrichtung dar. Die Unterbringung der Förderpumpe im Ablaufgehäusekörper minimiert den Platzbedarf für die Bodenablaufvorrichtung einschließlich Förderpumpe. In alternativen Ausführungen kann die Förderpumpe z.B. außen am Ablaufgehäusekörper angeordnet sein.

In einer Weiterbildung der Erfindung ist dem Eintrittsbecken in Fluidströmungsrichtung eine Geruchverschlusseinheit im Ablaufgehäusekörper vorgeschaltet. Damit stellt die Bodenablaufvorrichtung vorteilhaft zusätzlich eine Geruchverschlussfunktion zur Verfügung. Die Geruchsverschlusseinheit kann z.B. eine Siphoneinheit üblicher Art oder einen herkömmlichen mechanischen Geruchverschluss durch eine Klappe oder dgl. umfassen. Dabei kann die Geruchsverschlusseinheit in den Ablaufgehäusekörper integriert sein, was zur Erzielung eines geringen Platzbedarfs für die Bodenablaufvorrichtung von Vorteil ist. In alternativen Ausführungen besitzt die Bodenablaufvorrichtung keine solche Siphoneinheit, oder es ist eine Siphoneinheit außerhalb des Ablaufgehäusekörpers angeordnet, insbesondere in Fluidströmungsrichtung vor dem Eintrittsbecken.

In einer Ausgestaltung der Erfindung ist die Geruchverschlusseinheit in das Eintrittsbecken eingesetzt oder über einen Fluidkanal mit dem Eintrittsbecken verbunden. Die Ausführung mit in das Eintrittsbecken eingesetzter Geruchverschlusseinheit trägt weitergehend zur Erzielung eines geringen Platzbedarfs für die Bodenablaufvorrichtung bei. Die Ausführung, bei der die Geruchverschlusseinheit über den Fluidkanal mit dem Eintrittsbecken verbunden ist, eignet sich insbesondere für Anwendungen, bei denen das Eintrittsbecken nicht ausreichend Platz für das Einsetzen der Geruchverschlusseinheit bietet. In letzterem Fall braucht für die Dimensionierung des Eintrittsbeckens die Geruchverschlusseinheit nicht berücksichtigt werden.

In einer Weiterbildung der Erfindung beinhaltet die Bodenablaufvorrichtung eine abnehmbare Abdeckung, die mindestens das Eintrittsbecken abdeckt. Dies ermöglicht ein sichtgeschütztes Abdecken des Eintrittsbeckens. Zudem kann die Abdeckung das Eindringen von Schmutz und dgl. von oben in das Eintrittsbecken verhindern. Die Abdeckung kann insbesondere abnehmbar am Ablaufgehäusekörper gehalten sein. Da die Abdeckung abnehmbar angeordnet ist, behindert sie die Zugänglichkeit des Eintrittsbeckens nicht. So kann die Abdeckung beispielsweise für Reinigungs- und Wartungsfälle abgenommen werden, wenn das Eintrittsbecken gereinigt bzw. gewartet werden soll. Je nach Bedarf und Anwendungsfall kann auch das Austrittsbecken von der gleichen oder einer weiteren, vorzugsweise abnehmbaren Abdeckung abgedeckt sein. In alternativen Ausführungen kann die Abdeckung entfallen, wenn es für entsprechende Anwendungen nicht stört, dass das Eintrittsbecken nach oben offen bleibt. In weiteren alternativen Ausführungen kann das Eintrittsbecken auch mit einer feststehenden, d.h. nicht abnehmbaren, Abdeckung abgedeckt sein, insbesondere wenn kein Bedarf besteht, dass das Eintrittsbecken von oben her zugänglich bleibt.

In einer Ausgestaltung der Erfindung weist die Abdeckung eine Ausnehmung zum Einsetzen der Geruchverschlusseinheit auf. Vorteilhaft fungiert in diesem Fall die Abdeckung gleichzeitig als Aufnahme zum Einsetzen der Geruchverschlusseinheit. Alternativ kann die Geruchverschlusseinheit an anderer Stelle angeordnet bzw. in das Eintrittsbecken eingesetzt sein. Die Abdeckung kann zumindest eine weitere Ausnehmung aufweisen, die mittels eines, insbesondere schwenkbaren, Abdeckelements, insbesondere wasserdicht, verschlossen werden kann. Die zumindest eine weitere Ausnehmung kann beispielsweise als Wartungsöffnung für die Filtertrennwandeinheit und/oder die Förderpumpe vorgesehen sein.

In einer Weiterbildung der Erfindung ist der Ablaufgehäusekörper als rinnenförmiger Gehäusekörper ausgebildet. Dies stellt eine für viele Anwendungen günstige Gestaltung des Ablaufgehäusekörpers dar. Insbesondere eignet sich diese Gestaltung für rinnenförmige Bodenabläufe, insbesondere für sogenannte Duschrinnen, wie sie in Duschräumen gebräuchlich sind. In alternativen Ausführungen ist der Ablaufgehäusekörper von anderer Form, z.B. ein quaderförmiger oder zylindrischer Ablaufgehäusekörper.

In einer Ausgestaltung der Erfindung sind das Eintrittsbecken und das Austrittsbecken in einer Rinnenlängsrichtung des Ablaufgehäusekörpers hintereinanderliegend angeordnet. Dies stellt eine für viele Anwendungen optimale Anordnung von Eintrittsbecken und Austrittsbecken im rinnenförmigen Ablaufgehäusekörper dar, welche die Erzielung eines geringen Platzbedarfs begünstigt. In alternativen Ausführungen können das Eintrittsbecken und das Austrittsbecken quer zur Rinnenlängsrichtung nebeneinanderliegend angeordnet sein.

In entsprechenden Ausführungen sind die Förderpumpe und das Austrittsbecken in einer Rinnenlängsrichtung des Ablaufgehäusekörpers hintereinanderliegend angeordnet.

Diese Maßnahme begünstigt für Ausführungen der Bodenablaufvorrichtung mit Förderpumpe das Erzielen eines geringen Platzbedarfs für die Bodenablaufvorrichtung bei gleichzeitig funktionell optimaler Lage der Förderpumpe relativ zum Austrittsbecken. In alternativen Ausführungen können die Förderpumpe und das Austrittsbecken auch quer zur Rinnenlängsrichtung des Ablaufgehäusekörpers nebeneinanderliegend angeordnet sein, wenn dies für entsprechende Anwendungen Vorteile bringt.

Vorteilhafte Ausführungsformen der Erfindung sind in den Zeichnungen dargestellt. Diese und weitere Ausführungsformen der Erfindung werden nachfolgend näher erläutert. Dabei zeigen:
- Fig. 1: eine Explosionsansicht einer ersten Ausführung der erfindungsgemäßen Bodenablaufvorrichtung mit zwei schrägen Filterplatten und integriertem Siphon,
- Fig. 2: eine Perspektivansicht der Bodenablaufvorrichtung von Fig. 1,
- Fig. 3: eine geschnittene Seitenansicht der Bodenablaufvorrichtung von Fig. 1,
- Fig. 4: eine schematische Seitenansicht einer zweiten Ausführung der erfindungsgemäßen Bodenablaufvorrichtung mit einem Filterkorb,
- Fig. 5: eine schematische Perspektivansicht einer dritten Ausführung der erfindungsgemäßen Bodenablaufvorrichtung mit einer komplexeren Filtergeometrie, einer Überlaufwandung und separatem Siphon,
- Fig. 6: eine Explosionsansicht einer vierten Ausführung der erfindungsgemäßen Bodenablaufvorrichtung mit im Wesentlichen horizontaler Filterplatte und integriertem Siphon,
- Fig. 7: eine geschnittene Seitenansicht der Bodenablaufvorrichtung von Fig. 5 und
- Fig. 8: eine Draufsicht auf die Bodenablaufvorrichtung von Fig. 5, wobei eine Abdeckung und eine Abdeckblende der Bodenablaufvorrichtung ausgeblendet sind.

Wie aus den Figuren ersichtlich, die vorteilhafte exemplarische Ausführungsformen veranschaulichen, umfasst die erfindungsgemäße sanitäre Bodenablaufvorrichtung einen Ablaufgehäusekörper 1, ein Eintrittsbecken 2, das im Ablaufgehäusekörper 1 angeordnet ist, einen in das Eintrittsbecken 2 mündenden Fluideinlass 3 und einen Überlaufauslass 4, der aus dem Eintrittsbecken 2 ausmündet. Des Weiteren umfasst die erfindungsgemäße sanitäre Bodenablaufvorrichtung ein Austrittsbecken 5, das im Ablaufgehäusekörper 1 angeordnet ist, eine Schmutzfilteranordnung 6, über die das Austrittsbecken 5 mit dem Eintrittsbecken 2 in Fluidverbindung steht, und einen Fluidauslass 7 aus dem Austrittsbecken 5.

Der Überlaufauslass 4 fungiert als ein Not- bzw. Ersatzauslass, was bedeutet, dass das Fluid über den Überlaufauslass 4 aus dem Eintrittsbecken 2 abfließen kann, wenn der Fluidauslass 7 aus dem Eintrittsbecken 5 oder eine dem Eintrittsbecken 2 nachgeschaltete Komponente der Bodenablaufvorrichtung verstopft ist, so dass das Eintrittsbecken 2 nicht überläuft.

In entsprechenden Ausführungsformen umfasst, wie in den gezeigten Beispielen, die sanitäre Bodenablaufvorrichtung ein Sammelbecken 8, das durch eine Filtertrennwandeinheit 9 der Schmutzfilteranordnung 6 in das Eintrittsbecken 2 und das Austrittsbecken 5 unterteilt ist. Das Eintrittsbecken 2 und das Austrittsbecken 5 werden somit gemeinsam von dem Sammelbecken 8 gebildet, wie beispielsweise in der Fig. 3 gezeigt ist. Das Sammelbecken 8 umfasst typischerweise einen Boden und Seitenwände, wobei der Boden vorzugsweise ein Gefälle in Richtung des Fluidauslasses 7 aufweist, wie aus Fig. 3 ersichtlich, und sich die Seitenwände im Wesentlichen vertikal vom Boden erheben.

In entsprechenden Realisierungen sind das Eintrittsbecken 2 und das Austrittsbecken 5 zumindest abschnittweise nebeneinander im Ablaufgehäusekörper 1 angeordnet. In den Ausführungen gemäß der Fig. 4 bis 8 sind das Eintrittsbecken 2 und das Austrittsbecken 5 zumindest abschnittweise übereinander im Ablaufgehäusekörper 1 angeordnet.

In entsprechenden Realisierungen beinhaltet die Filtertrennwandeinheit 9 mindestens eine im Wesentlichen horizontal verlaufende Filterwand 9₁ zwischen dem Eintrittsbecken 2 und dem Austrittsbecken 5, wie in den Fig. 4 bis 8 gezeigten Beispielen dargestellt ist. Bei diesen Beispielen beinhaltet die Filtertrennwandeinheit 9 jeweils eine im Wesentlichen horizontal verlaufende Filterwand 9₁. Eine geringfügige Schrägstellung zur Horizontalen kann bei Bedarf ein leichteres Abfließen des Fluids ermöglichen. Die Filtertrennwandeinheit 9 gemäß der sanitären Bodenablaufvorrichtung von Fig. 4 beinhaltet zudem mindestens eine vertikal verlaufende Filterwand 9₂ zwischen dem Eintrittsbecken 2 und dem Austrittsbecken 5. In dieser Ausführung beinhaltet die Filtertrennwandeinheit 9 vier vertikal verlaufende Filterwände 9₂. Die Ausführungsformen der Fig. 1 bis 3 und 5 zeigen jeweils eine Filtertrennwandeinheit 9, die mindestens eine schräg verlaufende Filterwand 9s zwischen dem Eintrittsbecken 2 und dem Austrittsbecken 5 beinhaltet. Die im Beispiel von Fig. 5 geschwungene Form der schrägen Filterwand 9₃ kann vorteilhaft als eine Überlauframpe für das Fluid fungieren.

In vorteilhaften Ausführungsformen umfasst die Filtertrennwandeinheit 9 mindestens zwei in Fluidströmungsrichtung beabstandet hintereinanderliegende Filterwände 9₃, 9₄, wie insbesondere in der Fig. 3 dargestellt ist. Die hintereinanderliegenden Filterwände 9₃, 9₄ werden vom Fluid seriell nacheinander durchströmt, wenn das Fluid von dem Eintrittsbecken 2 in das Austrittsbecken 5 strömt.

In einer nicht gezeigten Ausführung weist die sanitäre Bodenablaufvorrichtung gemäß Fig. 3 nur eine einzelne Filterwand 9s auf.

In entsprechenden Realisierungen umfasst die Filtertrennwandeinheit 9 einen Filterkorb 9s, dessen Korbinnenraum das Eintrittsbecken 2 bildet, siehe Fig. 4. In diesem gezeigten Beispiel weist der Filterkorb 9s vier im Wesentlichen vertikal verlaufende Filterwände 9₂, welche die Korbseitenwände bilden, und eine im Wesentlichen horizontal verlaufende Filterwand 9₁, welche den Korbboden bildet, zwischen dem Eintrittsbecken 2 und dem Austrittsbecken 5 auf. Dabei umgibt das Austrittsbecken 5 das Eintrittsbecken 2 unterseitig und an allen Seiten, insbesondere zumindest durch einen jeweiligen schmalen, an das Eintrittsbecken angrenzenden, zum Austrittsbecken gehörigen Kanal. In alternativen, nicht gezeigten Ausführungen wird das Austrittsbecken 5 nicht an allen Seiten, sondern z.B. nur an einer Seite am Eintrittsbecken 2 vorbeigeführt, oder das Austrittsbecken umfasst ein Rohr oder dgl., das sich durch das Eintrittsbecken 2 hindurch erstreckt.

In entsprechenden Ausführungsformen umfasst das Eintrittsbecken 2 einen neben dem Austrittsbecken 5 angeordneten Eintrittsbeckenteil 2a und einen mit diesem in Fluidverbindung stehenden, über dem Austrittsbecken 5 angeordneten weiteren Eintrittsbeckenteil 2b, wie in dem Ausführungsbeispiel der Fig. 6 bis 8 gezeigt ist. Der Eintrittsbeckenteil 2a ist an allen Seiten, d.h. allen Längs- und Querseiten, von dem Austrittsbecken 5 umgeben, wie insbesondere in Fig. 8 gezeigt ist, alternativ kann das Austrittsbecken 5 z.B. auch nur an einer Seite am Eintrittsbeckenteil 2a vorbeiführen. Die horizontal verlaufende Filterwand 9₁ trennt das Austrittsbecken 5 vom darüber angeordneten Eintrittsbeckenteil 2b. Bei dieser Ausführung strömt das Fluid zunächst in das Eintrittsbeckenteil 2a, das z.B. auch als eine Wassersperre eines Siphons gebildet sein kann, neben dem Austrittsbecken 5. Erreicht das Fluid in dem Eintrittsbeckenteil 2a einen bestimmten Füllstand, strömt das Fluid von diesem Eintrittsbeckenteil 2a in den Eintrittsbeckenteil 2b über dem Austrittsbecken 5, wodurch die horizontal verlaufende Filterwand 9₁ überschwemmt wird und das Fluid ganz oder teilweise in das Austrittsbecken 5 gelangt. In dem über dem Austrittsbecken 5 liegenden Eintrittsbeckenteil 2b ist zudem der Überlaufauslass 4 vorgesehen, über welchen überschüssiges oder gröber verschmutztes Fluid aus der Bodenablaufvorrichtung abfließen kann, wie insbesondere in der Fig. 7 gezeigt ist.

In entsprechenden Realisierungen umfasst der Überlaufauslass 4 eine vom Austrittsbecken 5 lateral beabstandete Überlaufauslassöffnung 4₁, wie in der Ausführung gemäß der Fig. 6 bis 8 gezeigt ist. Alternativ umfasst der Überlaufauslass 4 eine Überlaufwandung 4₂, der in Fluidströmungsrichtung eine Überlaufkammer 4s nachgeschaltet ist, siehe Fig. 2. Aus der Überlaufkammer 4₃ führt eine Überlaufauslassöffnung 4₄ ab. Der Überlaufauslass 4 ermöglicht, Fluid aus dem Eintrittsbecken 2 selbsttätig abzulassen, falls der Fluidströmungsfluss vom Eintrittsbecken 2 in das Austrittsbecken 5 behindert bzw. blockiert ist oder kein Abpumpen aus dem Austrittsbecken 5 erfolgt. Bei der Ausführung gemäß der Fig. 5 fungiert die Überlaufwandung 4₂ als eine dichte Seitenwand des Austrittsbeckens 5. In den gezeigten Beispielen liegt der Überlaufauslass 4 auf einer geeigneten Überlaufhöhe des Eintrittsbeckens 2, die über einem maximal gewünschten Füllstandspegel des Eintrittsbeckens 2 liegt, wie beispielsweise in Fig. 4 dargestellt ist.

In entsprechenden Ausführungsformen umfasst die sanitäre Bodenablaufvorrichtung weiter eine Förderpumpe 10 in Form einer Druckpumpe, die mit einem Fluideintrittsteil 10a im Austrittsbecken 5 angeordnet ist, wie in den Fig. 3 und 8 gezeigt ist. Alternativ ist eine Förderpumpe 10 in Form einer Saugpumpe mit einem Fluideintrittsteil 10a an den Fluidauslass 7 des Austrittsbeckens 5 angekoppelt, wie in der Fig. 4 gezeigt ist. Die Förderpumpen 10 ermöglichen dadurch jeweils ein Abpumpen des gefilterten Fluids aus dem Austrittsbecken 5. Bei den gezeigten Ausführungen sind die Förderpumpen 10 innerhalb des Ablaufgehäusekörpers 1 angeordnet. Wenn die Förderpumpe 10 deaktiviert ist, kann das Fluid bei Bedarf wiederum über den Überlaufauslass 4 als Not- bzw. Ersatzauslass aus dem Eintrittsbecken 2 abfließen.

In einer nicht gezeigten Ausführung ist die Förderpumpe 10 außen am Ablaufgehäusekörper 1 angeordnet. In einer anderen nicht gezeigten Ausführung ist die Förderpumpe 10 räumlich getrennt von dem Ablaufgehäusekörper angeordnet, wobei die Förderpumpe 10 mittels einer Fluidleitung an den Fluidauslass 7 angeschlossen ist

Die sanitäre Bodenablaufvorrichtung gemäß Fig. 5 ist ohne eine solche Förderpumpe 10 ausgeführt.

In vorteilhaften Ausführungen ist dem Eintrittsbecken 2 in Fluidströmungsrichtung eine Geruchverschlusseinheit 11 vorgeschaltet. Bei den Ausführungen gemäß der Fig. 1 bis 3 und 6 bis 8 ist die Geruchverschlusseinheit 11 jeweils in Form einer Siphoneinheit in das Eintrittsbecken 2 eingesetzt. Alternativ dazu ist bei der Ausführung gemäß Fig. 5 die Geruchverschlusseinheit 11 separat in Form einer Siphoneinheit über einen Fluidkanal 12 mit dem Eintrittsbecken 2 verbunden.

Die Bodenablaufvorrichtung gemäß Fig. 4 besitzt keine solche Geruchverschlusseinheit 11, allerdings kann der Bodenablaufvorrichtung außerhalb des Ablaufgehäusekörpers 1 vorzugsweise in Fluidströmungsrichtung vor dem Eintrittsbecken 2 eine solche Geruchverschlusseinheit 11 vorgeschaltet sein.

In entsprechenden Realisierungen umfasst, wie in den gezeigten Beispielen, die sanitäre Bodenablaufvorrichtung weiter eine abnehmbare Abdeckung 13, die mindestens das Eintrittsbecken 2 fluiddicht und sichtgeschützt abdeckt. Die abnehmbare Abdeckung 13 des Eintrittsbeckens 2 verhindert einerseits das Eindringen von Schmutz in das Eintrittsbecken 2 und ermöglicht andererseits die Zugänglichkeit des Eintrittsbeckens 2. Zudem kann die Abdeckung 13 im Zusammenspiel mit der Geruchssperre durch die Geruchverschlusseinheit 11 auch für eine geruchsdichte Abdeckung der Bodenablaufvorrichtung dienen.

In einer nicht gezeigten Ausführung weist die sanitäre Bodenablaufvorrichtung keine derartige, abnehmbare Abdeckung 13 auf, so dass das Eintrittsbecken 2 nach oben offen ist.

In vorteilhaften Realisierungen weist die Abdeckung 13 eine Ausnehmung 14 zum Einsetzen der Geruchverschlusseinheit 11 auf, wie in den gezeigten Beispielen gemäß der Fig. 1 bis 3 und 6 bis 8 dargestellt ist.

In vorteilhaften Ausführungsformen ist, wie in den gezeigten Beispielen, der Ablaufgehäusekörper 1 als rinnenförmiger Gehäusekörper ausgebildet.

In entsprechenden Ausführungen sind das Eintrittsbecken 2 und das Austrittsbecken 5 in einer Rinnenlängsrichtung RL des Ablaufgehäusekörpers 1 hintereinanderliegend angeordnet, wie insbesondere in den Fig. 2, 4 und 6 gezeigt ist. Die Förderpumpe 10 und das Austrittsbecken 5 sind vorzugsweise in der Rinnenlängsrichtung RL des Ablaufgehäusekörpers 1 hintereinanderliegend angeordnet.

In vorteilhaften Ausführungen sind die Förderpumpe 10 und das Austrittsbecken 5 in der Rinnenlängsrichtung RL des Ablaufgehäusekörpers 1 hintereinanderliegend angeordnet, wie bei den Ausführungen gemäß der Fig. 3 und 7 gezeigt ist.

In nicht gezeigten Ausführungen sind die Förderpumpe 10 und das Austrittsbecken 5 quer zur Rinnenlängsrichtung RL des Ablaufgehäusekörpers 1 nebeneinanderliegend angeordnet.

In entsprechenden Realisierungen umfasst die sanitäre Bodenablaufvorrichtung einen Füllstandssensor 19, wie in den Fig. 1, 4 und 8 gezeigt ist. Der Füllstandssensor 19 kann beispielsweise ein Schwimmschalter sein. Der Füllstandssensor 19 aktiviert die Förderpumpe 10, wenn ein definierter Füllstand im Eintrittsbecken 2 erreicht ist. Zusätzlich ist es auch denkbar, dass die Förderpumpe 10 abhängig vom Füllstand im Austrittsbecken 5 oder von vordefinierten Schaltprogrammen aktiviert oder deaktiviert wird, beispielsweise um ein regelmäßiges Reinigungsprogramm zu durchlaufen.

In vorteilhaften Ausführungsformen umfasst, wie in den Fig. 1, 3, 6 und 7 gezeigt ist, die sanitäre Bodenablaufvorrichtung eine Abdeckblende 15, welche sich im Sichtbereich des Anwenders z.B. in einem Duschraum befindet. Die Abdeckblende 15 ist von oben auf der Abdeckung 13 abnehmbar aufgesetzt und kann beispielsweise zum Reinigen der Geruchverschlusseinheit 11 abgenommen werden. Die Abdeckblende 15 verdeckt somit die Ausnehmung 14 und die darin eingesetzte Geruchverschlusseinheit 11. In den gezeigten Ausführungen ist die Abdeckblende 15 derart ausgebildet, dass Fluid seitlich am Rand in einen Hohlraum zwischen der Abdeckblende 15 und der Abdeckung 13 und von dort aus in Richtung des Fluideinlasses 3 fließen kann. Alternativ könnte die Abdeckblende 15 auch als ein Abdeckrost mit einer Mehrzahl bzw. Vielzahl an Durchlauföffnungen ausgebildet sein, wobei das Fluid über die Durchlauföffnungen in den Hohlraum zwischen der Abdeckblende 15 und der Abdeckung 13 und von dort aus in Richtung des Fluideinlasses 3 fließen kann.

In den gezeigten Ausführungen weist die Bodenablaufvorrichtung oben einen Einlaufrahmen auf, in den die Abdeckblende 15 eingesetzt, wie aus den Fig. 1, 2, 8 und 9 ersichtlich. Der Einlaufrahmen dient vorzugsweise als Begrenzung für einen umgebenden Bodenbelag. Im oberen Bereich des Ablaufgehäusekörpers 1, insbesondere angrenzend an den Einlaufrahmen, steht vorzugsweise ein Flansch horizontal von dem Ablaufgehäusekörper 1 ab, wie ebenfalls aus den Fig. 1, 2, 8 und 9 ersichtlich. Der Flansch kann für eine einfache und präzise Installation der Bodenablaufvorrichtung von Vorteil sein. An dem Flansch kann in einer an sich bekannten Weise ein Feuchtraumabdichtelement angebracht sein.

In der Ausführungsform gemäß der Fig. 6 ist zudem eine Klappenabdeckung 17 vorgesehen. Dazu weist die Abdeckung 13 eine weitere Ausnehmung 18 zum fluiddichten Einsetzen dieser Klappenabdeckung 17 auf. Die Klappenabdeckung 17 ermöglicht einen Zugang zu der Filtertrennwandeinheit 9.

In entsprechenden Ausführungen umfasst die sanitäre Bodenablaufvorrichtung außen an dem Ablaufgehäusekörper 1 höhenverstellbare Füße 16, wie insbesondere in den Fig. 3 und 6 gezeigt ist. Die höhenverstellbaren Füße 16 ermöglichen eine Höheneinstellung und eine Ausrichtung der Bodenablaufvorrichtung, insbesondere des Fluideinlasses 3, in dem zur Verfügung stehenden Bauraum.

Wie die gezeigten und die weiteren oben erläuterten Ausführungsbeispiele deutlich machen, stellt die Erfindung eine Bodenablaufvorrichtung mit einer erweiterten Funktionalität zur Verfügung. Die erfindungsgemäße Bodenablaufvorrichtung ermöglicht es, das in die Bodenablaufvorrichtung gelangende Fluid, insbesondere Wasser aus einem Duschraum, einer Badewanne oder einem Waschbecken, durch die Schmutzfilteranordnung 6 von Schmutz, insbesondere grobem Schmutz, zu befreien, indem sich dieser Schmutz an der Schmutzfilteranordnung 6 abscheidet. Das solchermaßen gefilterte Fluid gelangt ins Austrittsbecken 5 und kann über den Fluidauslass 7 aus diesem entnommen werden. Das dem Austrittsbecken 5 entnommene, von Schmutz bzw. Grobschmutz befreite Fluid kann einer geeigneten Verwendung zugeführt werden, beispielsweise im Fall von Wasser als sogenanntes Grauwasser für Toilettenspülungen und Waschmaschinen und zur Gartenbewässerung.

## Patentansprüche

1. Sanitäre Bodenablaufvorrichtung, insbesondere für Duschräume, mit
- einem Ablaufgehäusekörper (1),
- einem Eintrittsbecken (2) im Ablaufgehäusekörper (1) und
- einem Fluideinlass (3) in das Eintrittsbecken (2),
**gekennzeichnet durch**
- ein Austrittsbecken (5) im Ablaufgehäusekörper (1),
- eine Schmutzfilteranordnung (6), über die das Austrittsbecken (5) mit dem Eintrittsbecken (2) in Fluidverbindung steht,
- einen Fluidauslass (7) aus dem Austrittsbecken (5) und
- einen Überlaufauslass (4) aus dem Eintrittsbecken (2).

2. Sanitäre Bodenablaufvorrichtung nach Anspruch 1, weiter **gekennzeichnet durch** ein Sammelbecken (8), das durch eine Filtertrennwandeinheit (9) der Schmutzfilteranordnung (6) in das Eintrittsbecken (2) und das Austrittsbecken (5) unterteilt ist.

3. Sanitäre Bodenablaufvorrichtung nach Anspruch 2, weiter **dadurch gekennzeichnet, dass** das Eintrittsbecken (2) und das Austrittsbecken (5) zumindest abschnittweise nebeneinander und/oder übereinander im Ablaufgehäusekörper (1) angeordnet sind und die Filtertrennwandeinheit (9) mindestens eine horizontal verlaufende Filterwand (9₁) und/oder eine vertikal verlaufende Filterwand (9₂) und/oder eine schräg verlaufende Filterwand (9s) zwischen dem Eintrittsbecken (2) und dem Austrittsbecken (5) beinhaltet.

4. Sanitäre Bodenablaufvorrichtung nach Anspruch 3, weiter **dadurch gekennzeichnet, dass** die Filtertrennwandeinheit (9) mindestens zwei in Fluidströmungsrichtung beabstandet hintereinanderliegende Filterwände (9₃, 9₄) umfasst.

5. Sanitäre Bodenablaufvorrichtung nach Anspruch 3 oder 4, weiter **dadurch gekennzeichnet, dass** die Filtertrennwandeinheit (9) einen Filterkorb (9s) umfasst, dessen Korbinnenraum das Eintrittsbecken (2) bildet.

6. Sanitäre Bodenablaufvorrichtung nach einem der Ansprüche 3 bis 5, weiter **dadurch gekennzeichnet, dass** das Eintrittsbecken (2) einen neben dem Austrittsbecken (5) angeordneten Eintrittsbeckenteil (2a) und einen mit diesem in Fluidverbindung stehenden, über dem Austrittsbecken (5) angeordneten weiteren Eintrittsbeckenteil (2b) umfasst, wobei die horizontal verlaufende Filterwand (9₁) das Austrittsbecken (5) vom darüber angeordneten weiteren Eintrittsbeckenteil (2b) trennt.

7. Sanitäre Bodenablaufvorrichtung nach einem der Ansprüche 3 bis 6, weiter **dadurch gekennzeichnet, dass** der Überlaufauslass (4) eine vom Austrittsbecken (5) lateral und/oder vertikal beabstandete Überlaufauslassöffnung (4₁) und/oder eine Überlaufwandung (4₂) umfasst, der in Fluidströmungsrichtung eine Überlaufkammer (4s) nachgeschaltet ist, aus der eine Überlaufauslassöffnung (4₄) abführt.

8. Sanitäre Bodenablaufvorrichtung nach einem der Ansprüche 1 bis 7, weiter **gekennzeichnet durch** eine Förderpumpe (10), die mit einem Fluideintrittsteil (10a) im Austrittsbecken (5) angeordnet oder an den Fluidauslass (7) angekoppelt ist.

9. Sanitäre Bodenablaufvorrichtung nach Anspruch 8, weiter **dadurch gekennzeichnet, dass** die Förderpumpe (10) im Ablaufgehäusekörper (1) angeordnet ist.

10. Sanitäre Bodenablaufvorrichtung nach einem der Ansprüche 1 bis 9, weiter **dadurch gekennzeichnet, dass** dem Eintrittsbecken (2) in Fluidströmungsrichtung eine Geruchverschlusseinheit (11) vorgeschaltet ist.

11. Sanitäre Bodenablaufvorrichtung nach Anspruch 10, weiter **dadurch gekennzeichnet, dass** die Geruchverschlusseinheit (11) in das Eintrittsbecken (2) eingesetzt ist oder über einen Fluidkanal (12) mit dem Eintrittsbecken (2) verbunden ist.

12. Sanitäre Bodenablaufvorrichtung nach einem der Ansprüche 1 bis 11, weiter **gekennzeichnet durch** eine abnehmbare Abdeckung (13), die mindestens das Eintrittsbecken (2) abdeckt.

13. Sanitäre Bodenablaufvorrichtung nach Anspruch 12, weiter **dadurch gekennzeichnet, dass** die Abdeckung (13) eine Ausnehmung (14) zum Einsetzen der Geruchverschlusseinheit (11) aufweist.

14. Sanitäre Bodenablaufvorrichtung nach einem der Ansprüche 1 bis 13, weiter **dadurch gekennzeichnet, dass** der Ablaufgehäusekörper (1) als rinnenförmiger Gehäusekörper ausgebildet ist.

15. Sanitäre Bodenablaufvorrichtung nach Anspruch 14, weiter **dadurch gekennzeichnet, dass** das Eintrittsbecken (2) und das Austrittsbecken (5) in einer Rinnenlängsrichtung (RL) des Ablaufgehäusekörpers (1) hintereinanderliegend angeordnet sind.
